# EUROPÄISCHE PATENTSCHRIFT

(11) **EP 0 304 681 B1**
(45) Veröffentlichungstag und Bekanntmachung des Hinweises auf die Patenterteilung: **10.06.1992**
(21) Anmeldenummer: 88112536.3
(22) Anmeldetag: 02.08.1988
(51) Int. Cl.: G04C 23/08

(54) **Elektrische Schaltuhr mit austauschbaren Schaltscheiben**
Electric switch clock with an exchangeable commutation disc
Interrupteur horaire électrique à disque commutateur interchangeable

(30) Priorität: 17.08.1987 DE 8711178 U
(43) Veröffentlichungstag der Anmeldung: 01.03.1989
(73) Patentinhaber: GRÄSSLIN KG, D-78112 St. Georgen (DE)
(72) Erfinder: Ulmer, Manfred, D-7742 St. Georgen (DE)
(74) Vertreter: Thoma, Friedrich, Dipl.-Ing.(FH)

(56) Entgegenhaltungen:
- EP-A- 0 051 262
- EP-A- 0 082 286
- FR-A- 2 384 343
- GB-A- 2 027 998

## Beschreibung

Die Erfindung betrifft eine elektromechanische Schaltuhr mit austauschbaren Schaltscheiben, die einzeln, insbesondere mit einem Tages- oder mit einem Wochenprogramm, programmierbar sind und dementsprechend mit zueinander unterschiedlicher Drehzahl umlaufend angetrieben sind, mit einem zeitgesteuerten Antrieb für die jeweilige Schaltscheibe, der mit einer Antriebswelle mit einem einseitig angeordneten Ritzel durch die Getriebeplatine hinter der Schaltscheibe hindurchgreift und mit einem Zahnkranz an der jeweils angeordneten Schaltscheibe in Eingriff kommt.

Bei derartigen Schaltuhren ist es zur Erzielung einer rationellen Fertigung und wirtschaftlichen Lagerhaltung erforderlich, daß eine, für alle vorgesehenen Schaltscheiben baugleiche zeitgesteuerte Antriebseinheit, insbesondere zusammen mit der Kontaktanordnung, die von der jeweiligen Schaltscheibe beaufschlagt wird und mit den mechanischen und elektrischen Installationseinrichtungen hergestellt werden kann. Erst bei der Endmontage in der Fabrik oder erst beim Anwender der Schaltuhr wird die Entscheidung gefällt, welche Art von Schaltscheibe und mit welchem Programm auf die Schaltuhr aufgesetzt wird. Dabei soll sichergestellt sein, daß der technische Aufwand für eine derartige, universell, insbesondere mit einem Tages- oder einem Wochenprogramm programmierbare Schaltscheibe ausrüstbare, Antriebseinheit nicht größer ist, als bei einer üblichen Tages- ode Wochenprogramm-Schaltuhr.

Aus der EP-PS 0 051 262 ist ein Mehrbereichs-Programmschaltwerk mit einer, von einem Motor angetriebenen, mechanischen Antriebseinheit für mindestens zwei voneinander verschiedene Umlaufgeschwindigkeiten des Antriebs eines lösbar gelagerten mechanischen Programmträgers zur Steuerung mechanischer und/oder elektrischer bzw. elektronischer Schalteinrichtungen durch an den Seiten oder Flächen des Progammträgers angeordneten Schaltnocken, Schaltreiter oder sonstige Steuerungsmittel bekannt. Bei einer der Ausführungen der Antriebseinheit dieses Mehrbereichs-Programmschaltwerkes greift eine Antriebswelle mit einem einseitig angeordneten Ritzel durch die Getriebeplatine hindurch und kommt mit einem Zahnkranz der jeweils angeordneten Schaltscheibe in Eingriff. Die Antriebswelle mit dem Ritzel ist dort exzentrisch zur Lagerachse der Schaltscheibe angeordnet. Es ist dort bei dieser einzelnen Antriebswelle für mehrere austauschbare Schaltscheiben allerdings erforderlich, daß zur Erzielung der richtigen Umlauf-Drehzahl der Schaltscheibe die Zähnezahl und/oder der Modul des Ritzels und der Zahnkränze an den Schaltscheiben von Fall zu Fall anzupassen ist, d.h. verschieden sein können.

Der Erfindung liegt die Aufgabe zugrunde, eine technisch einfache und wirtschaftliche Lösung einer Antriebseinheit mit mindestens zwei, mit in der Drehzahl unterschiedlich umlaufenden, Antriebswellen zu finden, bei denen das Ritzel auf den Antriebswellen, insbesondere hinsichtlich der Zähnezahl und/oder des Moduls, immer gleich ist und die für eine bestimmte Schaltscheibe erforderliche Antriebs-Drehzahl problemlos bereitgestellt werden kann.

Diese Aufgabe der Erfindung wird mit den Merkmalen im kennzeichnenden Teil des Patentanspruchs 1 gelöst und in den abhängigen Patentansprüchen sind weitere Merkmale beansprucht.

Vorteilhaft bei dieser Ausführung des zeitgesteuerten Antriebs ist nicht nur der einfache Getriebeaufbau, bei dem die Antriebswellen mit den erforderlichen Drehzahlen durch die Getriebeplatine hinter der Schaltscheibe hindurchgreifend nebeneinander, insbesondere auf einem von der Lagerachse der Schaltscheibe ausgehenden Radius liegen, sondern auch die lösbare, insbesondere steckbare Anordnung des Ritzels auf den Antriebswellen, das beim Austauschen einer Schaltscheibe gegen eine andere, auf die entsprechende Antriebswelle umgesteckt werden kann. Vorteilhaft ist ferner, daß nur ein einziges Ritzel erforderlich ist.

Ein Ausführungsbeispiel der Erfindung ist in der Zeichnung dargestellt und wird im folgenden näher erläutert. Es zeigen
- Fig. 1: eine Vorderansicht einer Schaltuhr mit abgenommener Schaltscheibe,
- Fig. 2: eine Teilschnittansicht durch eine Schaltuhr nach Fig. 1, jedoch mit angeordneter Schaltscheibe,
- Fig. 3: eine Seitenansicht eines umsteckbaren Ritzels mit koaxial verlaufendem Bolzen und
- Fig. 4: eine Längsschnittansicht durch ein umsteckbares Ritzel mit koaxial verlaufendem profilierten Loch.

Die Fig. 1 zeigt eine Schaltuhr in einem Gehäuse 12 mit einer vorderseitig versenkt angeordneten Getriebeplatine 1 der Antriebseinheit mit mindestens zwei vorgesehenen Antriebswellen 2 und 3, die exzentrisch zur Lagerachse 9 einer Schaltscheibe 5 angeordnet sind und die mit koaxial verlaufenden Sacklöchern 7 oder Bolzen 8 versehen sind. 13 bezeichnet einen zur Lagerachse 9 koaxial verlaufenden Lagerring für die in dieser Figur abgenommene Schaltscheibe. 14 bezeichnet den Schaltstern einer nicht näher dargestellten Kontaktanordnung.

Wie die Fig. 2 zeigt, sind die stirnseitigen Enden 15 der Antriebswellen 2, 3 auf der, der Schaltscheibe 5 benachbarten Seite der Getriebeplatine 1 zur dortigen Oberfläche 16 der Getriebeplatine 1 hinreichend flächeneben angeordnet. 6 bezeichnet das Ritzel, das auf einer der Antriebswellen 2, 3 aufgesteckt ist. 17 zeigt den Zahnkranz an der Schaltscheibe 5, mit dem das Ritzel 6 in Eingriff steht. Die Schaltscheibe 5 ist mit einem koaxialen Lagerflansch 18 auf dem Lagerring 13 an der Getriebeplatine 1 gelagert. 19 bezeichnet ein Zeigerwerk im Zentrum der Schaltscheibe 5, das dort versenkt angeordnet ist. Mittels dieses Zeigerwerks 19 kann auch die Schaltscheibe 5 axial begrenzt, lösbar befestigt sein. Anstelle dieses Zeigerwerkes 19 kann auch eine Schraubbefestigung zur Lagensicherung der Schaltscheibe 5 vorgesehen sein. Auch kann die Schaltscheibe 5 auf einer in dieser Figur nicht gezeichneten, in der Fig. 1 angedeuteten Lagerachse 9 gelagert sein.

Die Fig. 3 zeigt das umsteckbare Ritzel 6 mit einem koaxial verlaufenden profilierten Bolzen 10, der insbesondere einen vierkantigen Querschnitt besitzt und der in ein im Querschnitt entsprechendes Sackloch 7 in den Antriebswellen 2, 3 eingesteckt werden kann, wie die Fig. 2 zeigt.

Anstelle eines Bolzens 10 kann auch ein profiliertes, insbesondere einen vierkantigen Querschnitt aufweisendes, Loch 11 am Ritzel 6 koaxial verlaufend vorgesehen sein, wie dies die Fig. 4 zeigt. In diesem Falle sind die Antriebswellen 2, 3 mit koaxial verlaufenden einseitig angeordneten profilierten Bolzen 8 versehen, wie dies die Fig. 2 zeigt.

## Patentansprüche

1. Elektromechanische Schaltuhr mit austauschbaren Schaltscheiben, die einzeln, insbesondere mit einem Tages- oder mit einem Wochenprogramm, programmierbar sind und dementsprechend mit zueinander unterschiedlicher Drehzahl umlaufen, mit einem zeitgesteuerten Antrieb für die jeweilige Schaltscheibe, der mit einer Antriebswelle mit einem einseitig angeordneten Ritzel durch die Getriebeplatine hinter der Schaltscheibe hindurchgreift und mit einem Zahnkranz an der jeweiligen Schaltscheibe in Eingriff kommt, **dadurch gekennzeichnet,** daß für jede der vorgesehenen, mit einer bestimmten Drehzahl umlaufenden, Schaltscheiben (5) eine, mit der entsprechenden Drehzahl umlaufende, Antriebswelle (2, 3) vorgesehen ist, die zur Lagerachse (9) der Schaltscheiben (5) exzentrisch angeordnet ist.

2. Schaltuhr nach Anspruch 1, dadurch gekennzeichnet, daß das Ritzel (6) lösbar auf den Antriebswellen (2, 3) angeordnet ist.

3. Schaltuhr nach Anspruch 1 und 2, dadurch gekennzeichnet, daß das Ritzel (6) lösbar auf den Antriebswellen (2, 3) aufgesteckt ist.

4. Schaltuhr nach Anspruch 1 bis 3, dadurch gekennzeichnet, daß die Antriebswellen (2, 3) mit einem koaxial verlaufenden, profilierten Sackloch (7) zum verdrehungsgesicherten Einstekken, des, mit einem einseitig angeordneten und profilierten Bolzen (10) ausgestatteten, Ritzels (6), versehen sind.

5. Schaltuhr nach Anspruch 1 bis 3, dadurch gekennzeichnet, daß die Antriebswellen (2, 3) einseitig mit einem koaxial verlaufenden profilierten Bolzen (8) zum verdrehungsgesicherten Aufstecken des, mit einem koaxial verlaufenden profilierten Loch (11) ausgestatteten, Ritzels (6), versehen sind.

6. Schaltuhr nach Anspruch 4 und 5, dadurch gekennzeichnet, daß das Sackloch (7) oder der Bolzen (8) mit einem vierkantigen Querschnitt versehen sind.

7. Schaltuhr nach Anspruch 1 bis 6, dadurch gekennzeichnet, daß die stirnseitigen Enden (15) der, durch die Getriebeplatine (1) hindurchgreifenden, Antriebswellen (2, 3), auf der der Schaltscheibe (5) benachbarten Seite der Getriebeplatine (1) mit der dortigen Oberfläche der Getriebeplatine (1) hinreichend flächeneben angeordnet sind.

## Claims

1. An electromechanical time switch with exchangeable index rings which can be programmed individually, In particular with a daily or weekly programme, and rotate accordingly at mutually differing speeds, with a time-controlled drive unit for the respective index ring which, with a drive shaft provided with a pinion disposed on one side, engages through the gear plate behind the index ring and meshes with a ring gear of the respective index ring, characterised in that for each of the provided index rings (5) which rotate at a specified speed, a drive shaft (2, 3) is provided which rotates at the corresponding speed and is disposed eccentrically with respect to the bearing axis (9) of the index rings (5).

2. A time switch as claimed in Claim 1, characterised in that the pinion (6) is detachably arranged on the drive shafts (2, 3).

3. A time switch as claimed in Claims 1 and 2, characterised in that the pinion (6) is detachably plugged onto the drive shafts (2, 3).

4. A time switch as claimed in Claims 1 to 3, characterised in that the drive shafts (2, 3) are provided with a coaxially extending, profiled blind hole (7) whereby the pinion (6), which is equipped with a profiled bolt (10) arranged on one side, can be plugged in so as to be resistant to rotation.

5. A time switch as claimed in Claims 1 to 3, characterised in that the drive shafts (2, 3) are provided on one side with a coaxially extending, profiled bolt (8) whereon the pinion (6), which is equipped with a coaxially extending, profiled hole (11), can be plugged so as to be resistant to rotation.

6. A time switch as claimed in Claims 4 and 5, characterised in that the blind hole (7) or the bolt (8) are provided with a square cross-section.

7. A time switch as claimed in Claims 1 to 6, characterised in that the front ends (15) of the drive shafts (2, 3), which engage through the gear plate (1), are arranged on that side of the gear plate (1) which is adjacent to the index ring (5) sufficiently level with the surface of the gear plate (1).

## Revendications

1. Interrupteur horaire électrique à disques de commutateurs interchangeables lesquels sont programmables séparément, en particulier selon un programme journalier hebdomadaire, et gui tournent par conséquent à des vitesses de rotation différentes, comportant un entraînement commandé chronométriquement pour le disque commutateur respectif et gui, par un arbre d'entraînement muni d'un pignon disposé unilatéralement, passe à travers le plateau tournant du mécanisme derrière le disque commutateur et vient en prise avec une couronne dentée présente sur le disque commutateur respectif, caractérisé par le fait que pour chacun des disques commutateurs (5) prévus, tournant à une vitesse de rotation déterminée, est prévu un arbre d'entraînement (2, 3) tournant à la vitesse de rotation correspondante et disposé excentriquement par rapport à l'axe d'appui (9) desdits disques commutateurs (5).

2. Interrupteur horaire selon la revendication 1, caractérisé par le fait que le pignon (6) est disposé de manière amovible sur les arbres d'entraînement (2, 3).

3. Interrupteur horaire selon les revendications 1 et 2, caractérisé par le fait que le pignon (6) est emmanché de manière amovible sur les arbres d'entraînement (2, 3).

4. Interrupteur horaire selon les revendications 1 à 3, caractérisé par le fait que les arbres d'entraînement (2, 3) sont munis d'un trou borgne (7) profilé, s'étendant coaxialement, pour l'enfichage non rotatif du pignon (6) disposé unilatéralement et muni d'un axe profilé (10).

5. Interrupteur horaire selon les revendications 1 à 3, caractérisé par le fait que les arbres d'entraînement (2, 3) sont munis unilatéralement d'un axe profilé (8) s'étendant coaxialement pour permettre d'emmancher de manière non rotative le pignon (6) muni d'un trou profilé (11) s'étendant axialement.

6. Interrupteur horaire selon les revendications 4 et 5, caractérisé par le fait que le trou borgne (7) ou l'axe (8) présentent une section transversale quadrilatérale.

7. Interrupteur horaire selon les revendications 1 à 6, caractérisé par le fait que les extrémités (15) du côté frontal des arbres d'entraînement (2, 3) passant à travers le plateau (1) sont disposées sur le côté dudit plateau (1) adjacent au disque (5) sensiblement dans le même plan que la surface dudit plateau (1).
